# EUROPÄISCHE PATENTSCHRIFT

(11) **EP 2 397 804 B1**
(45) Veröffentlichungstag und Bekanntmachung des Hinweises auf die Patenterteilung: **26.07.2017**
(21) Anmeldenummer: 11169990.6
(22) Anmeldetag: 15.06.2011
(51) Int. Cl.: F26B 9/10, F26B 9/08, F26B 25/04

(54) **Schubwendetrockner**
Push and turn dryer
Séchoir à poussée et retournement

(30) Priorität: 15.06.2010 DE 202010005637 U
(43) Veröffentlichungstag der Anmeldung: 21.12.2011
(73) Patentinhaber: AGRO Maschinenbau GmbH, 8482 Gosdorf (AT)
(72) Erfinder: Pein, Karl, 8482 Gosdorf (AT)
(74) Vertreter: Puchberger & Partner Patentanwälte

(56) Entgegenhaltungen:
- EP-A1- 0 348 238
- GB-A- 2 426 911
- US-A- 3 592 447
- US-A- 4 836 686
- US-A- 5 405 780

## Beschreibung

Die Erfindung betrifft einen Schubwendetrockner mit einem beheizbaren Flachbett für die Aufnahme von zu trocknendem, insbesondere körnigem Gut und mit einem über dem Flachbett verfahrbaren Rührwerk, nach dem Oberbegriff des Anspruchs 1.

Aus GB-A 2 426 911, dass den nächstliegenden Stand der Technik darstellt, ist eine Vorrichtung zum Aufbereiten von körnigem Gut in einem Trockenbehälter bekannt, auf dessen Seitenwand wenigstens ein drehbar angetriebener Hohlzylinder angeordnet ist, der in das Trockengut eintaucht. Auf dem Zylinder ist ein Gebläse angebracht, das Luft von oben nach unten zuführt, die über Öffnungen im unteren Drittel des Hohlzylinders in das Gut ausströmt. Die Außenwand des Hohlzylinders trägt zick-zack-förmige Mischerwendel.

Eine ähnliche Trocknungsvorrichtung ist aus dem deutschen Gebrauchsmuster 1 993 481 bekannt und dient insbesondere zum Trocknen von Getreide oder anderen Körnerfrüchten. Diese werden auf dem Siebboden eines Flachbettes von unten her beheizt und durch das Rührwerk, das in Längsrichtung des Flachbettes bewegt wird, kontinuierlich durchmischt. Das hierfür vorgesehene Rührwerk besteht aus einer Reihe von Schaufeln oder Paddeln, die auf einem gemeinsamen Rohr mit horizontaler Drehachse befestigt sind. In dem Rohr ist eine koaxiale Welle gelagert, die an einem Ende ein Zahnrad trägt, das mit einer Zahnstange kämmt, wodurch die in dieser Weise ausgebildete Traverse mittels eines Motors über dem Flachbett verfahren werden kann. Diese Intensität der Durchmischung ist bei dieser Konstruktion davon abhängig, dass möglichst viele Schaufeln oder Paddel dicht nebeneinander auf dem Rohr angebracht sind, da die Schaufeln stets nur denselben, schmalen Bereich des davor liegenden Gutes erfassen, ohne dass eine Durchmischung mit benachbarten Streifen des körnigen Gutes erfolgt.

US-A 3 592 447 betrifft ein Getreidesilo mit einem hohen Zylinderbehälter, in dem eine zentrale Säule ein höhenverstellbares Joch trägt, an dem ein Rohr befestigt ist, das sich über den gesamten Durchmesser des Zylinderbehälters erstreckt. Auf einer Hälfte des Rohres stehen Rührwendel nach unten ab, die allerdings nur in die oberste Schicht des Gutes und nicht bis zum Behälterboden eintauchen, in dem eine Austragsöffnung mit einer Förderschnecke vorgesehen ist. An der anderen Hälfte des Rohres sind eine Rührschnecke, eine Endloskette mit Mitnehmerpaddeln sowie eine manuell schwenkverstellbare Kratzschaufel angebracht.

Der Erfindung liegt die Aufgabe zugrunde, einen Schubwendetrockner der eingangs umrissenen Bauart so auszubilden, dass auch bei einer geringen Anzahl nebeneinander angeordneter Schaufeln eine intensive und schonende Durchmischung und Trocknung des Gutes sowie eine Planierung und abschließende Entleerung über die gesamte Breite des Flachbettes gewährleistet werden können.

Zur Lösung dieser Aufgabe ist erfindungsgemäß vorgesehen, dass die Traverse des Rührwerks mit einem Huborgan verbunden ist, so dass die Wendeschnecken zwischen einer angehobenen Ruhestellung und einer abgesenkten Arbeitsstellung vertikal verfahren werden können. Damit kann das Rührwerk ausgehoben werden, wenn es nicht benötigt wird, so dass es nicht mit dem empfindlichen Gut in Berührung kommt. Ferner ist der Traverse parallel zu der Reihe der Wendeschnecken ein Räumschild zugeordnet, das ebenfalls mit einem Hubantrieb verbunden ist. Die Traverse und das Räumschild, die beide vertikal verfahrbar sind, können in einem Gehäuse untergebracht sein, das auf dem Trog horizontal verfahrbar ist.

Dabei ist es von Vorteil, wenn die Achsen der Wendeschnecken in einer gemeinsamen Ebene liegen und die jeweils benachbarten Achsen von einem gemeinsamen, an der Traverse befestigten Motor gegenläufig angetrieben werden.

Zusätzlich zu den Wendeschnecken und dem Räumschild kann in dem Gehäuse ein an ein Absauggebläse angeschlossener Staubzyklon vorgesehen sein, der eine Reihe von Schlauchfiltern hat, die parallel zu der Reihe der Wendeschnecken angeordnet sind.

Unterhalb der Schlauchfilter kann eine Austragschnecke vorgesehen werden, die sich in dem Gehäuse quer zur Verfahrrichtung erstreckt.

Eine effektive Erfassung und Durchmischung des Gutes wird dann erreicht, wenn nach einem weiteren Merkmal der Erfindung die nebeneinander angeordneten Wendeschnecken als scheibenförmige, eingängige Schneckenwendel ausgebildet sind, die waagrecht angeordnet sind und sich gegenseitig teilweise überlappen.

Mit der Erfindung steht ein Schubwendetrockner zur Verfügung, der die gestellte Aufgabe in optimaler Weise löst und darüber hinaus den Vorteil hat, dass er im Gegensatz zu dem eingangs erläuterten Schubwendetrockner des Standes der Technik eine schonende Durchmischung und Trocknung des Gutes erlaubt, was insbesondere bei Körnern und Samen, z. B. Kürbiskernen wesentlich ist, deren Schale in nassem Zustand sehr empfindlich ist und leicht verletzt werden kann.

Die Erfindung ist nachstehend an zwei Ausführungsbeispielen erläutert, die in der Zeichnung dargestellt sind. Es zeigen:
Figur 1 die Draufsicht auf einen Schubwendetrockner gemäß der Erfindung,
Figur 2 eine Querschnittsdarstellung des Schubwendetrockners der Figur 1,
Figur 3 eine schematische Draufsicht auf das Rührwerk des Schubwendetrockners,
Figur 4 eine perspektivische Darstellung einer der scheibenförmigen Wendeschnecken,
Figur 5 eine Draufsicht auf eine weiterentwickelte Variante,
Figur 6 die Ansicht der Variante der Figur 5, bei der die Wendeschnecken nach unten ausgefahren sind und in der nach oben eingefahrenen Stellung angedeutet sind,
Figur 7 die Ansicht des geschlossenen Trockners der Figuren 5 und 6,
Figur 8 die Ansicht der Reihe der Schnecken in der Traverse der Figuren 5 und 6,
Figur 9 die Seitenansicht der Traverse der Figur 8,
Figur 10 die Ansicht des in dem Gehäuse angeordneten Räumschildes,
Figur 11 die Seitenansicht des Räumschildes der Figur 10,
Figur 12 die schematische Seitenansicht des Gehäuses mit Wendeschnecken, Räumschild und einem Schlauchfilter,
Figur 13 das Gehäuse der Figur 12 ohne Schlauchfilter und Austragsschnecke,
Figur 14 eine der Figur 13 entsprechende Darstellung mit ausgefahrenen Wendeschnecken,
Figur 15 eine der Figur 14 entsprechende Darstellung mit eingefahrenen Wendeschnecken und ausgefahrenem Räumschild und
Figur 16 die schematische Darstellung einer Absaugeinheit zwischen der Reihe der Wendeschnecken und dem Räumschild.

Der in den Figuren 1 und 2 dargestellte Schubwendetrockner 10 gemäß der Erfindung besteht in bekannter Weise aus einem rechteckigem Trog 12 mit zwei zueinander parallelen Seitenwänden 14, der an den beiden Enden durch je eine Querwand 16 abgeschlossen ist. Innerhalb des Troges 12 ist eine Trockenkammer 18 ausgebildet, die von einem nicht dargestellten Gebläse mit Heißluft versorgt wird und nach oben durch ein als Lochboden ausgebildetes Flachbett 20 abgeschlossen ist.

Auf der Oberkante der beiden Seitenwände 14 stützt sich eine Traverse 22 ab, die als kastenförmiger Balken ausgebildet ist. Die Traverse 22 ist in bekannter Weise mittels eines Elektromotors 24 über ein Zahnrad - Zahnstangengetriebe 26 auf den beiden Seitenwänden 14 in Längsrichtung des Troges 12 verfahrbar (vgl. Längspfeile in Figur 3).

In der Traverse 22 ist in einer Ebene eine Reihe nebeneinander angeordneter, vertikaler Achsen 28 drehbar gelagert, wobei jede Achse 28 an ihrem unteren Ende eine Wendeschnecke 30 trägt. An ihrem über die Traverse 22 hinausragenden Ende ist an jeder Achse 28 ein Antriebsrad 32 befestigt, das als Riemenscheibe, Zahnrad oder Kettenrad ausgebildet ist. Über die Antriebsräder 32 ist ein gemeinsamer Riemen oder eine gemeinsame Kette 34 geführt, die von einem weiteren Elektromotor 36 angetrieben wird, der außerhalb des Troges 12 an der Traverse 22 befestigt ist. Der Riemen oder die Kette 34 ist, wie in Figur 1 dargestellt, im Zick-Zack über die Antriebsräder 32 geführt, so dass die Wendeschnecken 30 des derart ausgebildeten Rührwerks 38 abwechselnd gegenläufig rotieren (vgl. Figuren 1 und 3).

In den Figuren 2 bis 4 ist dargestellt, dass die in einer gemeinsamen Ebene über dem Flachbett 20 liegenden Wendeschnecken 30 als eingängige, scheibenförmige Schneckenwendel ausgebildet sind, die waagrecht angeordnet sind und sich gegenseitig überlappen. Dadurch wird eine lückenlose Durchmischung des zu trocknenden Gutes über die gesamte Breite des Flachbettes 20 gewährleistet, weil das Gut nicht, wie im Fall von Schaufeln oder Paddeln nach dem Stand der Technik, nur in schmalen Streifen erfasst wird, sondern von jeder Wendeschnecke 38 angehoben und zum Teil auf die benachbarte Wendescheibe übergeben wird.

Die Weiterentwicklung der Figuren 5 bis 16 zeigen ein Gehäuse 66, das sich quer über den Trog 12 erstreckt und - wie die Traverse 22 der Figuren 1 und 2 - mit Hilfe eines Elektromotors 24 und zwei seitlichen Zahnrädern 44 auf den Zahnstangen 26 des Troges 12 verfahren werden kann (vgl. Figuren 12 bis 15). Das Gehäuse 22 nimmt zusätzlich zu der Reihe der Wendeschnecken 30 des Rührwerks 38 ein Räumschild 40 (vgl. Figuren 10 und 11) sowie optional eine Absaugeinrichtung 42 (vgl. Figur 12) auf.

In weiteren Ausgestaltung dieser Variante ist der Reihe der Wendeschnecken 30 ein gemeinsames Huborgan 46 zugeordnet, das aus einer vertikalen Zahnstange 48 und einem diese antreibenden Ritzel 50 besteht, das von einem Motor 52 angetrieben wird. Die auf beiden Seiten angeordneten Ritzel 50 sind durch eine Verbindungswelle 68 miteinander gekoppelt.

In gleicher Weise hat auch das Räumschild 40 einen Hubantrieb 54 mit einem Motor 52', der über eine Verbindungswelle 68' auf beiden Seiten je ein Ritzel 50' in Drehung versetzt, welches mit einer vertikalen Zahnstange 48' in Eingriff ist. Damit besteht die Möglichkeit mittels des Räumschildes 40 in gewünschter Höhe eine Planierung des Gutes durchzuführen und nach dem Trocknen das Gut ganz oder chargenweise äußerst schonend auszuschieben.

Die zwischen dem Räumschild 40 und dem Rührwerk 38 mit den Wendeschnecken 30 in dem Gehäuse 66 optional untergebrachte Absaugeinrichtung 42 besteht aus einem auf dem Gehäuse 66 angebrachten Absauggebläse 56, das von einem Motor 70 angetrieben wird und über das, wie die Skizze der Figur 16 zeigt, der während des Trocknens und Mischens entstehende Staub 58 in einen Staubzyklon 60 abgesaugt wird. Dieser hat eine Reihe von Schlauchfiltern 62, in denen Grobstoffe wie beispielsweise Schalenteile zurückgehalten werden, während die gereinigte Abluft in Richtung des Pfeiles A der Figur 16 nach außen abgegeben wird. Unter der Reihe der Schlauchfilter 62 befindet sich eine Austragsschnecke 64, welche die Grobstoffe in einen nicht dargestellten Sammelbehälter abführt.

Figur 7 zeigt eine Ansicht des geschlossenen Schubwendetrockners 10, bei dem die Querwand 16 aus zwei Revisionsdeckeln besteht.

Wie die Figuren 14 und 15 schematisch zeigen, besteht bei dieser Variante der Erfindung die Möglichkeit, zunächst das Rührwerk 30 mit den Wendeschnecken 30 aus dem Gehäuse 66 nach unten in den Trog 12 hinein auszufahren, um durch einmaliges oder mehrmaliges Überfahren eine gute Durchmischung und Trocknung des Gutes herbeizuführen. Am Ende dieses Vorganges wird das Rührwerk 38 vertikal in das Gehäuse 66 zurückgefahren, während das Räumschild 40 nach unten ausgefahren wird, so dass es bei der anschließenden Vorschubbewegung des Gehäuses 66 das getrocknete Gut ausschiebt. Dies kann chargenweise geschehen, indem das Räumschild 40 das Gut zunächst im vorderen Bereich des Troges 12 und danach in anschließenden Bereichen ausschiebt.

Nicht dargestellt ist die Möglichkeit, den Trog 12 über seine Länge durch eine oder mehr Trennwände zu unterteilen und sowohl das Rührwerk 38 mit den Wendeschnecken 30 als auch das Räumschild 40 und die Absaugeinrichtung 42 nur auf einem Teil des Troges 12 einzusetzen. Auf diese Weise kann der Schubwendetrockner 10 bei Bedarf auch kleinere Mengen bearbeiten.

Die in den Figuren 5 bis 16 dargestellte Variante der Erfindung hat ferner den Vorteil, dass das Gehäuse 66 bei eingefahrenen Aggregaten (Rührwerk 38 und Räumschild 40) über nicht weiter dargestellte Schienen zu einem anschließenden Schubwendetrockner 10 verfahren werden kann.

## Patentansprüche

1. Schubwendetrockner mit einem beheizbaren, als Siebboden ausgebildeten Flachbett (20) für die Aufnahme von zu trocknendem, insbesondere körnigem Gut und mit einem über dem Flachbett (20) verfahrbaren Rührwerk (38), umfassend eine quer zur Verfahrrichtung des Rührwerks (38) angeordnete Traverse (22), an der eine Reihe drehbar angetriebener Schaufeln gelagert ist, die als über dem Flachbett (20) angeordnete Wendeschnecken (30) ausgebildet sind, von denen jede über eine eigene, vertikale Achse (28) an der Traverse (22) drehbar gelagert ist, wobei die Achsen (28) der Wendeschnecken (30) in einer gemeinsamen Ebene liegen, **dadurch gekennzeichnet, dass** die Traverse (22) des Rührwerks (38) mit einem Huborgan (46) zum vertikalen Ausfahren der Wendeschnecken (30) in eine abgesenkte Arbeitsstellung und zum vertikalen Einfahren in eine angehobene Ruhestellung verbunden ist und dass der Traverse (22) parallel zu der Reihe der Wendeschnecken (30) ein Räumschild (40) zugeordnet ist, das mit einem Hubantrieb (54) zum Ausfahren in eine abgesenkte Arbeitsstellung und zum Einfahren in eine angehobene Ruhestellung verbunden ist.

2. Schubwendetrockner nach Anspruch 1, **dadurch gekennzeichnet, dass** die jeweils benachbarten Achsen (28) der Wendeschnecken (30) von einem gemeinsamen, an der Traverse (22) befestigten Motor (36) gegenläufig angetrieben sind.

3. Schubwendetrockner nach Anspruch 2, **dadurch gekennzeichnet, dass** auf jeder Achse (28) ein von einem gemeinsamen Riemen- oder Kettentrieb (34) des Motors (36) in Drehung versetztes Antriebsrad (32) befestigt ist.

4. Schubwendetrockner nach einem der vorhergehenden Ansprüche, **dadurch gekennzeichnet, dass** die Traverse (20) und das Räumschild (40) in einer über dem Trog (12) verfahrbaren Gehäuse (66) untergebracht sind.

5. Schubwendetrockner nach Anspruch 4, **dadurch gekennzeichnet, dass** in dem Gehäuse (66) ein an ein Absauggebläse (56) angeschlossener Staubzyklon (60) mit parallel zu der Reihe der Wendeschnecken (30) angeordneten Schlauchfiltern (62) angeordnet ist.

6. Schubwendetrockner nach Anspruch 5, **dadurch gekennzeichnet, dass** unter den Schlauchfiltern (62) eine Austragsschnecke (64) angeordnet ist, die sich in dem Gehäuse (66) quer zu Verfahrrichtung erstreckt.

7. Schubwendetrockner nach Anspruch 5 oder 6, **dadurch gekennzeichnet, dass** die Schlauchfilter (62) zwischen der Reihe der Wendeschnecken (30) und dem Räumschild (40) angeordnet sind.

8. Schubwendetrockner nach einem der Ansprüche 1 bis 3, **dadurch gekennzeichnet, dass** die nebeneinander angeordneten Wendeschnecken (30) als scheibenförmige, eingängige Schneckenwendel ausgebildet sind, die waagrecht angeordnet sind und sich gegenseitig überlappen.

## Claims

1. A push and turn dryer comprising a heatable flatbed (20) embodied as sieve bottom for accommodating material to be dried, in particular granular material, and comprising an agitator (38), which can be traversed across the flatbed (20), comprising a traverse (22), which is arranged at right angles to the traversing direction of the agitator (38) and on which a row of rotatably driven blades is supported, which are embodied as turning worms (30), which are arranged above the flatbed (20) and each of which is rotatably supported on the traverse (22) via its own, vertical axis (28), wherein the axes (28) of the turning worms (30) are located in a common plane, **characterized in that** the traverse (22) of the agitator (38) is connected to a lifting member (46) for vertically extending the turning worms (30) into a lowered operating position and for vertically retracting into a raised rest position, and that a rake blade (40), which is connected to a lift drive (54) for extending into a lowered operating position and for retracting into a raised rest position, is assigned to the traverse (22), parallel to the row of the turning worms (30).

2. The push and turn dryer according to claim 1, **characterized in that** the respective adjacent axes (28) of the turning worms (30) are driven in the opposite direction by a common motor (36), which is fastened to the traverse (22).

3. The push and turn dryer according to claim 2, **characterized in that** a drive wheel (32), which is set into rotation by means of a common belt or chain drive (34) of the motor (36), is fastened to each axis (28).

4. The push and turn dryer according to one of the preceding claims, **characterized in that** the traverse (20) and the rake blade (40) are accommodated in a housing (66), which can be traversed above the trough (12).

5. The push and pull dryer according to claim 4, **characterized in that** a dust cyclone (60), which is connected to an exhaust blower (56) and which comprises bag filters (62), which are arranged in parallel to the row of the turning worms (30), is arranged in the housing (66).

6. The push and pull dryer according to claim 5, **characterized in that** a discharge worm (64), which extends at right angles to the traversing direction in the housing (66), is arranged underneath the bag filters (62).

7. The push and pull dryer according to claim 5 or 6, **characterized in that** the bag filters (62) are arranged between the row of the turning worms (30) and the rake blade (40).

8. The push and pull dryer according to one of claims 1 to 3, **characterized in that** the turning worms (30), which are arranged next to one another, are embodied as disk-shaped, single-start coils, which are arranged horizontally and which overlap one another.

## Revendications

1. Séchoir à poussée et retournement avec un lit plat (20) susceptible d'être chauffé, conçu en tant que fond de criblage, destiné à recevoir des produits à sécher, notamment granuleux et avec un mélangeur (38) déplaçable au-dessus du lit plat (20), comprenant une traverse (22) placée à la transversale de la direction de déplacement du mélangeur (38) sur laquelle est logée une rangée de pales entraînées en rotation, qui sont conçues en tant que vis de retournement (30) placées au-dessus du lit plat (20), dont chacune est logée en rotation sur la traverse (22) par l'intermédiaire d'un propre axe (28) vertical, les axes (28) des vis de retournement (30) se situant dans un plan commun, **caractérisé en ce que** la traverse (22) du mélangeur (38) est reliée avec un organe de levée (46) pour le déploiement vertical des vis de retournement (30) dans une position de travail abaissée et pour l'introduction verticale dans une position de repos relevée et **en ce qu'**une lame de nivelage (40) qui est reliée avec un entraînement en levée (54) pour le déploiement dans une position de travail abaissée et pour l'introduction dans une position de repos relevée est associée à la traverse (22), à la parallèle de la rangée de vis de retournement (30).

2. Séchoir à poussée et retournement selon la revendication 1, **caractérisé en ce que** les axes (28) respectivement voisins des vis de retournement (30) sont entraînés à contresens par un moteur (36) commun, fixé sur la traverse (22).

3. Séchoir à poussée et retournement selon la revendication 2, **caractérisé en ce que** sur chaque axe (28) est fixée une roue d'entraînement (32), entraînée en rotation par une transmission commune à courroie ou à chaîne (34) du moteur (36).

4. Séchoir à poussée et retournement selon l'une quelconque des revendications précédentes, **caractérisé en ce que** la traverse (20) et la lame de nivelage (40) sont logées dans un carter (66) déplaçable au-dessus de l'auge (12).

5. Séchoir à poussée et retournement selon la revendication 4, **caractérisé en ce que** dans le carter (66) est placé un cyclone à poussière (60) raccordé sur un ventilateur aspirant (56), avec des filtres à manches (62) placés à la parallèle de la rangée de vis de retournement (30).

6. Séchoir à poussée et retournement selon la revendication 5, **caractérisé en ce que** sous les filtres à manches (62) est placée une vis d'extraction (64) qui dans le carter (66) s'étend à la transversale de la direction de déplacement.

7. Séchoir à poussée et retournement selon la revendication 5 ou 6, **caractérisé en ce que** les filtres à manches (62) sont placés entre la rangée de vis de retournement (30) et la lame de nivelage (40).

8. Séchoir à poussée et retournement selon l'une quelconque des revendications 1 à 3, **caractérisé en ce que** les vis de retournement (30) placées côte à côte sont conçues en tant qu'hélices à vis à pas simple, qui sont placées à l'horizontale et qui se chevauchent réciproquement.
